# EUROPÄISCHE PATENTSCHRIFT

(11) **EP 1 074 447 B1**
(45) Veröffentlichungstag und Bekanntmachung des Hinweises auf die Patenterteilung: **24.03.2004**
(21) Anmeldenummer: 00116415.1
(22) Anmeldetag: 28.07.2000
(51) Int. Cl.: B61F 5/22

(54) **Verfahren zur Überwachung von Reibkraftdifferenzen und/oder Reibmomentdifferenzen zwischen wenigstens zwei Teilen**
Method for monitoring the differences of frictional forces and/or moments between at least two elements
Procédé pour surveiller les différences des forces et/ou moments de frottement entre au moins deux éléments

(30) Priorität: 03.08.1999 DE 19936367
(43) Veröffentlichungstag der Anmeldung: 07.02.2001
(73) Patentinhaber: SIEMENS AKTIENGESELLSCHAFT, 80333 München (DE)
(72) Erfinder: Jungkunz, Clemens, Dipl.-Ing., 91056 Erlangen (DE)

(56) Entgegenhaltungen:
- DE-A- 19 831 592
- US-A- 5 948 028

## Beschreibung

Die Erfindung betrifft ein Verfahren zur Überwachung von Reibkraftdifferenzen und/oder Reibmomentdifferenzen zwischen wenigstens zwei Teilen, die zueinander eine Relativbewegung mit wenigstens einer Stillstandsphase ausführen.

Teile, die zueinander eine Relativbewegung mit wenigstens einer Stillstandsphase ausführen, sind z. B. wie in der DE-A-19831592, bei Stellantrieben für Vorrichtungen zur Wagenkastenquerzentrierung und Wagenkastenneigung vorhanden. Auch Werkzeugmaschinen, Bestückungsautomaten und Roboter sowie Reversiergerüste bei Walzstraßen weisen Teile auf, die zueinander eine Relativbewegung mit wenigstens einer Stillstandsphase ausführen.

Bei Schienenfahrzeugen werden Vorrichtungen zur Wagenkastenquerzentrierung und zur Wagenkastenneigung eingesetzt, um die Geschwindigkeit auf kurvenreichen Strecken zu erhöhen und um gleichzeitig den Fahrkomfort für die Fahrgäste zu steigern. Bei der Neigung des Wagenkastens können, gegebenenfalls erwünscht, hohe Lastkräfte auftreten, durch die der Wagenkasten bei einem auftretenden Fehlerfall zügig und vollständig in seine Ruhelage (Mittenstellung, in welcher der Wagenkasten gegenüber dem Fahrwerk nicht geneigt ist) bewegt wird (Schwerkraftrückstellung). Beim Neigen und beim Rückstellen des Wagenkastens entstehen dadurch in den Stellgliedern nennenswerte Reibkraftanteile. Diese Reibkraftanteile stellen ein Maß für die Güte der aktiven Stellglieder dar. Physikalisch bedingt treten beim Reversieren (Richtungsumkehr der Stellbewegung, z. B. im Kurvenauslauf) infolge der Richtungsumkehr der Reibkräfte bzw. Reibmomente innerhalb kurzer Zeit große Reibkraftänderungen bzw. große Reibmomentänderungen auf. Bei einer Verschlechterung der Stellglieder (Aktuatoren), z. B. aufgrund ungenügender Schmierung, unzulässiger

Alterung oder Fremdkörpereintritt, treten signifikante Erhöhungen dieser Reibkraftänderungen bzw. Reibmomentänderungen auf. Eine signifikante Erhöhung dieser physikalischen Größen muß daher zur Überprüfung der Aktuatoren führen.

Aufgabe der vorliegenden Erfindung ist es, ein Verfahren zu schaffen, durch das eine Erhöhung von Reibkraftdifferenzen und/oder Reibmomentdifferenzen zwischen wenigstens zwei relativ zueinander beweglichen Teilen zuverlässig erfaßbar ist.

Die Aufgabe wird erfindungsgemäß durch Anspruch 1 gelöst. Vorteilhafte Ausgestaltungen des erfindungsgemäßen Verfahrens sind jeweils Gegenstand von weiteren Ansprüchen.

Das erfindungsgemäße Verfahren zur Überwachung von Reibkraftdifferenzen und/oder Reibmomentdifferenzen bei wenigstens zwei Teilen, die zueinander eine Relativbewegung mit wenigstens einer Stillstandsphase ausführen, umfaßt folgende Merkmale:
- Aus der Relativgeschwindigkeit der zueinander beweglichen Teile wird
- der Eintritt in wenigstens eine Stillstandsphase ermittelt und dabei wenigstens ein Wert einer Stellkraft und/oder wenigstens ein Wert eines Stellmomentes erfaßt sowie
- der nachfolgende Austritt aus dieser Stillstandsphase, bei dem eine Umkehr der Bewegungsrichtung gegenüber dem vorangegangenen Eintritt vorliegt, ermittelt und dabei wenigstens ein Wert der Stellkraft und/oder wenigstens ein Wert des Stellmomentes erfaßt,
- aus den erfaßten, einer Stillstandsphase zugehörigen Werten der Stellkraft und/oder des Stellmomentes wird wenigstens eine Reibkraftdifferenz und/oder wenigstens eine Reibmomentdifferenz ermittelt und mit wenigstens einem Differenzgrenzwert verglichen, wobei
- bei Überschreiten wenigstens eines Differenzgrenzwertes eine vorgebbare Maßnahme durchgeführt wird.

Bei dem Verfahren nach Anspruch 1 wird die Stellkraft und/oder das Stellmoment zwischen wenigstens zwei relativ zueinander beweglichen Teilen beim Eintritt in die Stillstandsphase erfaßt. Weiterhin wird die Stellkraft und/oder das Stellmoment bei dem nachfolgenden Austritt aus dieser Stillstandsphase erfaßt, falls eine Umkehr der Bewegungsrichtung gegenüber dem vorangegangenen Eintritt vorliegt. Durch die Berücksichtigung der Umkehr der Bewegungsrichtung ist sichergestellt, daß nur dann die Stellkräfte und/oder die Stellmomente erfaßt werden, wenn ein eindeutiges Reversieren der zueinander beweglichen Teile (und damit eine Änderung des Vorzeichens der Relativbewegung zwischen wenigstens zwei Teilen) vorliegt.

Aus den erfaßten Stellkräften und/oder Stellmomenten, die einer Stillstandsphase zugehörig sind, wird wenigstens eine Reibkraftdifferenz und/oder wenigstens eine Reibmomentdifferenz ermittelt. Die Reibkraftdifferenz bzw. die Reibmomentdifferenz wird mit wenigstens einem Differenzgrenzwert verglichen.

Im Rahmen der Erfindung kann der Differenzgrenzwert entweder vorgebbar sein (Anspruch 2) oder aus wenigstens einer ermittelten Reibkraftdifferenz und/oder aus wenigstens einer ermittelten Reibmomentdifferenz gebildet werden (Anspruch 3). Der Differenzgrenzwert kann hierbei einen konstanten Wert besitzen (Anspruch 5) oder er kann eine Funktion der Temperatur wenigstens eines der zueinander beweglichen Teile sein (Anspruch 6). Der Differenzgrenzwert kann weiterhin eine Funktion des Neigewinkels der zueinander beweglichen Teile (Anspruch 7) oder eine Funktion der Betriebsdauer der zueinander beweglichen Teile (Anspruch 8) sein. Auch eine beliebige Kombination von verschiedenen der vorgenannten funktionalen Abhängigkeiten ist für den Differenzgrenzwert denkbar.

Das erfindungsgemäße Verfahren ist für zueinander bewegliche Teile geeignet, die wenigstens eine Linearbewegung (Anspruch 9), wenigstens eine Rotationsbewegung (Anspruch 10) oder eine Kombination von wenigstens einer Linearbewegung mit wenigstens einer Rotationsbewegung (Ansprüche 11 und 12) ausführen. Die Relativgeschwindigkeit der zueinander beweglichen Teile kann entweder direkt oder über wenigstens eine dazu äquivalente Größe erfaßt werden. Bei zueinander drehbeweglichen Teilen kann als Relativgeschwindigkeit z. B. die Winkelgeschwindigkeit, die Umfangsgeschwindigkeit oder die Drehzahl erfaßt werden (Anspruch 13).

Gemäß einer vorteilhaften Ausgestaltung wird die Stellkraft und/oder das Stellmoment aus wenigstens einer dazu äquivalenten Größe erfaßt (Anspruch 14). Bei einem elektro-hydraulischen Stellantrieb ist dies beispielsweise der Öldruck, bei einem elektrischen Stellantrieb der drehmomentbildende Strom.

Ebenso kann die Reibkraftdifferenz und/oder die Reibmomentdifferenz aus wenigstens einer dazu äquivalenten Größe ermittelt werden (Anspruch 15). Bei einem elektro-hydraulischen Stellantrieb ist dies z. B. die Öldruckdifferenz, bei einem elektrischen Stellantrieb z. B. die Differenz der drehmomentbildenden Ströme.

Vorteilhafte Ausgestaltungen der Erfindung werden anhand eines nachfolgend in der Zeichnung dargestellten Ausführungsbeispieles näher erläutert. Es zeigen:
- FIG 1: den zeitlichen Verlauf des Neigewinkels γ eines Wagenkastens gegenüber seinem Fahrwerk,
- FIG 2: den zeitlichen Verlauf der Drehzahl n des den Neigewinkel γ erzeugenden Stellantriebes,
- FIG 3: den zeitlichen Verlauf des Stellmomentes bei Inbetriebnahme und während des Betriebs der Neigevorrichtung,
- FIG 4: ein Blockschaltbild des Verfahrens gemäß FIG 1 bis 3.

Bei dem in FIG 1 dargestellten zeitlichen Verlauf des Neigewinkels γ sind vier zeitlich aufeinanderfolgende Abschnitte I bis IV erkennbar.

Im Abschnitt I nimmt der Neigewinkel γ bis zu einem Maximalwert γₘₐₓ₁ zu. Bei der Zunahme des Neigewinkels γ handelt es sich um eine degressive Zunahme, d. h. die Änderung des Neigewinkels γ wird kontinuierlich geringer.

In FIG 2 ist als Relativgeschwindigkeit der zueinander beweglichen Teile des Stellantriebes die Drehzahl n des Stellantriebes dargestellt, der den in FIG 1 gezeigten zeitlichen Verlauf des Neigewinkels γ erzeugt. Dieser Verlauf ergibt sich aufgrund des funktionalen Zusammenhangs $\frac{\text{d}}{\text{dt}}$ *γ = f*(γ)*•n* zwischen dem Neigewinkel γ und der Drehzahl n. Mit dem Koeffizienten f(γ) = konstant erhält man die in FIG 1 und 2 dargestellten zeitlichen Verläufe des Neigewinkels γ und der Drehzahl n.

Beim Erreichen des maximalen Neigewinkels γₘₐₓ₁ (Ende des Abschnittes I und Beginn des Abschnittes II) besitzt der Wagenkasten eine maximale Neigung gegenüber seinem Fahrwerk.

Gemäß FIG 2 nimmt die Drehzahl n des Stellantriebes bis zum Erreichen des maximalen Neigewinkels γₘₐₓ₁ kontinuierlich bis auf n = 0 ab.

Im Abschnitt II, der zeitlich auf den Abschnitt I folgt, wird der Neigewinkel γ, ausgehend von seinem Maximalwert γₘₐₓ₁, wieder verringert. Der Stellantrieb muß hierzu reversieren, d.h. die Richtung seiner Drehbewegung kehrt sich um.

Bezeichnet man die Drehzahlen n innerhalb des Abschnittes I als "positive" Drehzahlen, dann sind die Drehzahlen n im Abschnitt II als "negative" Drehzahlen zu bezeichnen. Der Übergang von positiven Drehzahlen zu negativen Drehzahlen wird als negatives Reversieren bezeichnet. Der Drehzahlverlauf des Stellantriebes durchläuft bei dem damit verknüpften Übergang vom Abschnitt I zum Abschnitt II eine Stillstandsphase.

Die Stillstandsphase, die im folgenden als "Nullband" bezeichnet wird, umfaßt bei den in FIG 1 bis 3 gezeigten zeitlichen Verläufen alle Zeitpunkte t für die gilt:${\text{n}}_{\text{+}} {\text{> n(t) > n}}_{\text{-}} \text{,}$ wobei mit n₊ der obere Grenzwert und mit n₋ der untere Grenzwert der Drehzahl n(t) bezeichnet ist und
n₊ ≥ 0 ≥ n₋ sowie n₊ ≠ n₋ gilt.

Im dargestellten Ausführungsbeispiel tritt die Drehzahl n zum Zeitpunkt t = t₁ in das Nullband ein, reversiert zum Zeitpunkt t = t₂ und tritt zum Zeitpunkt t = t₃ aus dem Nullband aus. Das negative Reversieren ist damit beendet.

Eine betragsmäßige Erhöhung der negativen Drehzahlen (Werte werden negativer) führt dazu, daß sich der Neigewinkel γ, ausgehend von seinem Maximalwert γₘₐₓ₁ im Abschnitt II wieder verringert und bis zu einem Minimalwert γₘᵢₙ₁ abnimmt. Die Abnahme des Neigewinkels γ erfolgt im Abschnitt II zunächst progressiv, dann degressiv bis der Neigewinkel γ den Wert γₘᵢₙ₁ erreicht.

Beim Erreichen des minimalen Neigewinkels γₘᵢₙ₁ (Ende des Abschnittes II und Beginn des Abschnittes III) besitzt der Wagenkasten eine minimale Neigung gegenüber seinem Fahrwerk.

Im Abschnitt III, der zeitlich auf den Abschnitt II folgt, wird der Neigewinkel γ, ausgehend von seinem Minimalwert γₘᵢₙ₁, wieder erhöht. Der Stellantrieb muß hierzu wiederum reversieren, d. h. seine Drehbewegung kehrt sich von negativen Drehzahlen in positive Drehzahlen um. Der Übergang von negativen Drehzahlen zu positiven Drehzahlen wird als positives Reversieren bezeichnet. Auch in diesem Fall durchläuft die Drehzahl n des Stellantriebes wiederum das Nullband, für das die vorgenannten Bedingungen gelten.

Die Drehzahl n tritt zum Zeitpunkt t = t₄ in das Nullband ein, reversiert zum Zeitpunkt t = t₅ und tritt zum Zeitpunkt t = t₆ aus dem Nullband aus. Das positive Reversieren ist damit beendet.

Im Abschnitt III nimmt der Neigewinkel γ wiederum bis zu einem Maximalwert, der dieses Mal mit γₘₐₓ₂ bezeichnet ist, zu. Bei der Zunahme des Neigewinkels γ handelt es sich um eine zunächst progressive und dann degressive Zunahme, bis der Neigewinkel γ den Wert γₘₐₓ₂ erreicht (Ende des Abschnittes III und Beginn des Abschnittes IV). Der Wagenkasten besitzt wiederum eine maximale Neigung gegenüber seinem Fahrwerk.

Kurz vor Erreichen des maximalen Neigewinkels γₘₐₓ₂ tritt die Drehzahl zum Zeitpunkt t = t₇ in das Nullband ein, reversiert zum Zeitpunkt t = t₈ und tritt zum Zeitpunkt t = t₉ aus dem Nullband wieder aus. Damit ist ein weiteres negatives Reversieren des Stellantriebes abgeschlossen.

Bei dem erfindungsgemäßen Verfahren wird der Eintritt in wenigstens eine Stillstandsphase (Nullband) ermittelt und dabei wenigstens ein Wert der Stellkraft und/oder wenigstens ein Wert des Stellmomentes erfaßt. Im dargestellten Ausführungsbeispiel wird der Wert des Stellmomentes erfaßt.

Weiterhin wird der nachfolgende Austritt aus der vorgenannten Stillstandsphase, bei dem eine Umkehr der Bewegungsrichtung gegenüber dem vorangegangenen Eintritt vorliegt, ermittelt und dabei erfindungsgemäß wenigstens ein Wert der Stellkraft und/oder wenigstens ein Wert des Stellmomentes erfaßt. Im dargestellten Ausführungsbeispiel des erfindungsgemäßen Verfahrens wird wenigstens ein Wert des Stellmomentes erfaßt.

Aus dem in FIG 2 dargestellten zeitlichen Verlauf der Drehzahl n ergibt sich der in FIG 3 gezeigte zeitliche Verlauf des Stellmomentes bei Inbetriebnahme (mit M(t)ᵢₙᵢₜ bezeichnet) und dem zeitlichen Verlauf des Stellmomentes während des Betriebs der Neigevorrichtung (mit M(t) bezeichnet) zu einem gegenüber der Inbetriebnahme späteren Zeitpunkt. Der Differenzgrenzwert ist in FIG 3 mit ΔMᵢₙᵢₜ und die Reibmomentdifferenz mit ΔM bezeichnet.

Das Stellmoment M(t) kann hierbei sowohl oberhalb als auch unterhalb des Stellmomentes M(t)ᵢₙᵢₜ bei Inbetriebnahme verlaufen.

Im Abschnitt I, in dem der Neigewinkel γ bis auf seinen Maximalwert γₘₐₓ₁ zunimmt, verläuft das Stellmoment M(t)ᵢₙᵢₜ unterhalb des Stellmomentes M(t). In den Abschnitten II bis IV verläuft das Stellmoment M(t)ᵢₙᵢₜ oberhalb des Stellmomentes M(t).

Aus den erfaßten, einer Stillstandsphase zugehörigen Werten des Stellmomentes wird wenigstens eine Reibmomentdifferenz ΔM ermittelt und mit wenigstens einem Differenzgrenzwert ΔMᵢₙᵢₜ verglichen. Dabei darf vereinfachend angenommen werden, daß zwischen t = t₁ und t = t₃ keine merkliche Änderung der Lastkraft und/oder des Lastmomentes (da γ ≈ konstant) und keine merkliche Änderung des Beschleunigungsterms ***θ•***$\frac{\text{d}}{\text{dt}}$ *n* (da $\frac{\text{d}}{\text{dt}}$ *n*(*t*₁) *≈* $\frac{\text{d}}{\text{dt}}$ *n*(*t*₃)) vorliegt. Dies gilt analog auch für spätere Reversiervorgänge t₄ bis t₆ und t₇ bis t₉ etc. Mit θ ist in diesem Zusammenhang das Gesamtträgheitsmoment (Stellantrieb und Wagenkasten als Last) bezeichnet.

Beim Überschreiten wenigstens eines Differenzgrenzwertes ΔMᵢₙᵢₜ wird eine vorgebbare Maßnahme durchgeführt. Bei dieser vorgebbaren Maßnahme kann es sich z. B. um die Kraftlosschaltung zumindest dieses Stellantriebes handeln. Im Extremfall können sogar Nothaltemaßnahmen für das Schienenfahrzeug eingeleitet werden.

Im dargestellten Ausführungsbeispiel wird der Differenzgrenzwert ΔMᵢₙᵢₜ aus wenigstens einer Reibmomentdifferenz ΔM gebildet. Bei dem in FIG 3 gezeigten Verlauf wird beim Erreichen des maximalen Neigewinkels γₘₐₓ₁ (negatives Reversieren) aus der Reibmomentdifferenz ΔM(i-1) ein Differenzgrenzwert ΔM(i-1)ᵢₙᵢₜ gebildet. Analog wird beim Erreichen des minimalen Neigewinkels γₘᵢₙ₁ (positives Reversieren) aus der Reibmomentdifferenz ΔM(i) ein Differenzgrenzwert ΔM(i)ᵢₙᵢₜ gebildet. Beim Erreichen des maximalen Neigewinkels γₘₐₓ₂ (negatives Reversieren) wird aus der Reibmomentdifferenz ΔM(i+1) ein Differenzgrenzwert ΔM(i+1)ᵢₙᵢₜ ermittelt.

Durch eine Mittelung über eine Schar von Reversiervorgängen werden Fehlmessungen stark reduziert. Falls eine Abhängigkeit der Reibmomentdifferenz ΔM vom Neigewinkel γ vorliegt, können winkelbereichsweise mehrere Scharmittelwerte gebildet werden. Weiterhin können Indikatoren gebildet werden, die beispielsweise gewisse (z. B. prozentuale) Verschlechterungen gegenüber einem zu Beginn der Fahrt oder während der Inbetriebsetzung des Fahrzeuges ermittelten Startwert anzeigen.

Aus dem in FIG 4 dargestellten Blockschaltbild ist der modulare Aufbau des Verfahrens gemäß den FIG 1 bis 3 ersichtlich.

Dem Modul 1 werden die Drehzahl n₁ des für das erste Drehgestell zuständigen Stellantriebes (Aktuator A1) sowie das während des Betriebes des Aktuators A1 auftretende Stellmoment M₁(t) zugeführt. Dem ersten Modul 1 werden weiterhin die Drehzahl n₂ des für das zweite Drehgestell zuständigen Stellantriebes (Aktuator A2) sowie das beim Betrieb des Aktuators A2 auftretende Stellmoment M₂(t) zugeführt.

Im Modul 1 wird das Reversieren der Aktuatoren A1 und A2 detektiert. Tritt ein Reversieren des Aktuators A1 und/oder des Aktuators A2 auf, dann wird ein entsprechendes Reversiersignal S_{R1} bzw. S_{R2} an das Modul 2 gegeben. Gleichzeitig mit den Reversiersignalen S_{R1} und S_{R2} werden die Reibmomentdifferenzen ΔM₁ und ΔM₂ der Aktuatoren A1 und A2 an das Modul 2 gegeben. Dem Modul 2 werden weiterhin der Stellwinkel γ₁ des Aktuators A1 sowie der Stellwinkel γ₂ des Aktuators A2 zugeführt.

Liegt ein Reversiersignal S_{R1} des Aktuators A1 vor, dann wird im Modul 2 die Reibmomentdifferenz ΔM₁ des Aktuators A1 mit einem ermittelten Differenzgrenzwert ΔMᵢₙᵢₜ verglichen. Ist die Reibung im Aktuator A1 signifikant erhöht, dann gibt das Modul 2 ein entsprechendes Signal S_{H1} aus. Bei einer unzulässigen Erhöhung der Reibung im Aktuator A1 wird ein Signal S_{U1} ausgegeben.

Das Signal S_{H1} wird gespeichert und führt unter Umständen zu einem reduzierten Neigebetrieb, wohingegen das ebenfalls einem Speicher zugeführte Signal S_{U1} wenigstens zu einer Kraftlosschaltung zumindest des Aktuators A1 führt.

Analoge Maßnahmen gelten für den Aktuator A2, der die Neigemechanik im zweiten Drehgestell betätigt. Hierfür werden im Modul 2, falls ein Reversiersignal S_{R2} vorliegt, die Reibmomentdifferenz ΔM₂ des Aktuators A2 mit einem ermittelten Differenzgrenzwert ΔMᵢₙᵢₜ verglichen. Ist die Reibung im Aktuator A2 signifikant erhöht, dann gibt das Modul 2 ein entsprechendes Signal S_{H2} aus. Bei einer unzulässigen Erhöhung der Reibung im Aktuator A2 wird ein Signal S_{U2} ausgegeben.

Das Signal S_{H2} wird gespeichert und führt unter Umständen zu einem reduzierten Neigebetrieb, wohingegen das ebenfalls einem Speicher zugeführte Signal S_{U2} wenigstens zu einer Kraftlosschaltung zumindest des Aktuators A2 führt.

## Patentansprüche

1. Verfahren zur Überwachung von Reibkraftdifferenzen und/oder Reibmomentdifferenzen zwischen wenigstens zwei Teilen, die zueinander eine Relativbewegung mit wenigstens einer Stillstandsphase ausführen, wobei das Verfahren folgende Merkmale umfaßt:
- Aus der Relativgeschwindigkeit (v) der zueinander beweglichen Teile wird
- der Eintritt in wenigstens eine Stillstandsphase ermittelt und dabei wenigstens ein Wert einer Stellkraft und/oder wenigstens ein Wert eines Stellmomentes (M(t)) erfaßt sowie
- der nachfolgende Austritt aus dieser Stillstandsphase, bei dem eine Umkehr der Bewegungsrichtung gegenüber dem vorangegangenen Eintritt vorliegt, ermittelt und dabei wenigstens ein Wert der Stellkraft und/oder wenigstens ein Wert des Stellmomentes (M(t)) erfaßt,
- aus den erfaßten, einer Stillstandsphase zugehörigen Werten der Stellkraft und/oder des Stellmomentes (M(t)) wird wenigstens eine Reibkraftdifferenz und/oder wenigstens eine Reibmomentdifferenz (ΔM) ermittelt und mit wenigstens einem Differenzgrenzwert (ΔMᵢₙᵢₜ) verglichen, wobei
- bei Überschreiten wenigstens eines Differenzgrenzwertes (ΔMᵢₙᵢₜ) eine vorgebbare Maßnahme durchgeführt wird.

2. Verfahren nach Anspruch 1, das folgendes Merkmal umfaßt:
- Der Differenzgrenzwert ist vorgebbar.

3. Verfahren nach Anspruch 1, das folgendes Merkmal umfaßt:
- Der Differenzgrenzwert (ΔMᵢₙᵢₜ) wird aus wenigstens einer ermittelten Reibkraftdifferenz und/oder aus wenigstens einer ermittelten Reibmomentdifferenz gebildet.

4. Verfahren nach Anspruch 1, das folgendes Merkmal umfaßt:
- Die Stillstandsphase umfaßt alle Zeitpunkte (t), für die gilt: v₊ > v(t) > v₋,
wobei mit v₊ der obere Grenzwert und mit v₋ der untere Grenzwert der Relativgeschwindigkeit (v(t)) bezeichnet ist und v₊ ≥ 0 ≥ v₋ sowie v₊ ≠ v₋ gilt.

5. Verfahren nach Anspruch 1, das folgendes Merkmal umfaßt:
- Der Differenzgrenzwert ist konstant.

6. Verfahren nach Anspruch 1 oder 4, das folgendes Merkmal umfaßt:
- Der Differenzgrenzwert ist eine Funktion der Temperatur wenigstens eines der zueinander beweglichen Teile.

7. Verfahren nach Anspruch 1 oder 4, das folgendes Merkmal umfaßt:
- Der Differenzgrenzwert ist eine Funktion des Neigewinkels (γ) der zueinander beweglichen Teile.

8. Verfahren nach Anspruch 1 oder 4, das folgendes Merkmal umfaßt:
- Der Differenzgrenzwert ist eine Funktion der Betriebsdauer der zueinander beweglichen Teile.

9. Verfahren nach Anspruch 1, das folgendes Merkmal umfaßt:
- Die zueinander beweglichen Teile führen wenigstens eine Linearbewegung aus.

10. Verfahren nach Anspruch 1, das folgendes Merkmal umfaßt:
- Die zueinander beweglichen Teile führen wenigstens eine Rotationsbewegung aus.

11. Verfahren nach Anspruch 1, das folgendes Merkmal umfaßt:
- Die zueinander beweglichen Teile führen wenigstens eine Linearbewegung aus, die von wenigstens einer Rotationsbewegung überlagert ist.

12. Verfahren nach Anspruch 1, das folgendes Merkmal umfaßt:
- Die zueinander beweglichen Teile führen wenigstens eine Rotationsbewegung aus, die von wenigstens einer Linearbewegung überlagert ist.

13. Verfahren nach Anspruch 1, das folgendes Merkmal umfaßt:
- Als Relativgeschwindigkeit der zueinander beweglichen Teile wird deren Winkelgeschwindigkeit und/oder deren Umfangsgeschwindigkeit und/oder deren Drehzahl (n) erfaßt.

14. Verfahren nach Anspruch 1, das folgendes Merkmal umfaßt:
- Die Stellkraft der beweglichen Teile und/oder das Stellmoment der beweglichen Teile wird aus wenigstens einer dazu äquivalenten Größe erfaßt.

15. Verfahren nach Anspruch 1 oder 14, das folgendes Merkmal umfaßt:
- Die Reibkraftdifferenz und/oder die Reibmomentdifferenz wird aus wenigstens einer dazu äquivalenten Größe ermittelt.

16. Verfahren nach Anspruch 1, das folgendes Merkmal umfaßt:
- Bei den beweglichen Teilen, die zueinander eine Relativbewegung ausführen, handelt es sich um Elemente einer Stellvorrichtung zur Wagenkastenquerzentrierung und/oder zur Wagenkastenneigung bei Schienenfahrzeugen.

17. Verfahren nach Anspruch 1, das folgendes Merkmal umfaßt:
- Bei den beweglichen Teilen, die zueinander eine Relativbewegung ausführen, handelt es sich um Elemente einer Stellvorrichtung zur Stromabnehmerquerverschiebung und/oder Stromabnehmerneigung.

18. Verfahren nach Anspruch 1, das folgendes Merkmal umfaßt:
- Bei den beweglichen Teilen, die zueinander eine Relativbewegung ausführen, handelt es sich um Elemente einer Stellvorrichtung zur Radpositionierung bei Fahrwerken mit aktiver Radeinstellung.

19. Verfahren nach Anspruch 1, das folgendes Merkmal umfaßt:
- Bei den beweglichen Teilen, die zueinander eine Relativbewegung ausführen, handelt es sich um Elemente einer Stellvorrichtung zur Anstellungsregelung bei Walzgerüsten einer Walzstraße.

20. Verfahren nach Anspruch 1, das folgendes Merkmal umfaßt:
- Bei den beweglichen Teilen, die zueinander eine Relativbewegung ausführen, handelt es sich um Elemente einer Stellvorrichtung zur Positionsregelung eines Werkzeugs und/oder eines Werkstückes bei einer Werkzeugmaschine.

21. Verfahren nach Anspruch 1, das folgendes Merkmal umfaßt:
- Bei den beweglichen Teilen, die zueinander eine Relativbewegung ausführen, handelt es sich um Elemente einer Stellvorrichtung zur Positionsregelung eines Werkzeugs und/oder eines zuführbaren Bauteils bei einem Bestückungsautomaten oder bei einem Roboter.

## Claims

1. Method for monitoring friction force differences and/or friction moment differences between at least two parts which carry out a movement relative to each other with at least one standstill phase, the method including the following features:
- from the relative speed (v) of the parts which move relative to each other,
- the entry into at least one standstill phase is determined, and at least one value of a positioning force and/or at least one value of a positioning moment (M(t)) is captured, and
- the subsequent exit from this standstill phase, in which there is a reversal of the direction of movement compared with the preceding entry, is determined, and at least one value of the positioning force and/or at least one value of the positioning moment (M(t)) is captured,
- from the captured values, which are associated with a standstill phase, of the positioning force and/or of the positioning moment (M(t)), at least one friction force difference and/or at least one friction moment difference (ΔM) is determined and compared with at least one difference limit (ΔMᵢₙᵢₜ), and
- if at least one difference limit (ΔMᵢₙᵢₜ) is exceeded, a specifiable action is carried out.

2. Method according to Claim 1, including the following feature:
- The difference limit is specifiable.

3. Method according to Claim 1, including the following feature:
- The difference limit (ΔMᵢₙᵢₜ) is formed from at least one determined friction force difference and/or at least one determined friction moment difference.

4. Method according to Claim 1, including the following feature:
- The standstill phase includes all instants (t) for which v+ > v(t) > v- applies,
where v+ means the upper limit and v- the lower limit of the relative speed (v(t)), v+ ≥ 0 ≥ v-, and v+ ≠ v-.

5. Method according to Claim 1, including the following feature:
- The difference limit is constant.

6. Method according to Claim 1 or 4, including the following feature:
- The difference limit is a function of the temperature of at least one of the mutually movable parts.

7. Method according to Claim 1 or 4, including the following feature:
- The difference limit is a function of the angle of inclination (γ) of the mutually movable parts.

8. Method according to Claim 1 or 4, including the following feature:
- The difference limit is a function of the duration of operation of the mutually movable parts.

9. Method according to Claim 1, including the following feature:
- The mutually movable parts carry out at least one linear movement.

10. Method according to Claim 1, including the following feature:
- The mutually movable parts carry out at least one rotational movement.

11. Method according to Claim 1, including the following feature:
- The mutually movable parts carry out at least one linear movement, which is overlaid by at least one rotational movement.

12. Method according to Claim 1, including the following feature:
- The mutually movable parts carry out at least one rotational movement, which is overlaid by at least one linear movement.

13. Method according to Claim 1, including the following feature:
- As the relative speed of the mutually movable parts, their angular speed and/or their circumferential speed and/or their rotational speed (n) is captured.

14. Method according to Claim 1, including the following feature:
- The positioning force of the movable parts and/or the positioning moment of the movable parts is captured from at least one magnitude which is equivalent to it.

15. Method according to Claim 1 or 14, including the following feature:
- The friction force difference and/or the friction moment difference is captured from at least one magnitude which is equivalent to it.

16. Method according to Claim 1, including the following feature:
- The movable parts which carry out a movement relative to each other are elements of a positioning device for waggon body cross-centring and/or waggon body tilting for railway vehicles.

17. Method according to Claim 1, including the following feature:
- The movable parts which carry out a movement relative to each other are elements of a positioning device for pantograph cross-displacement or pantograph tilting.

18. Method according to Claim 1, including the following feature:
- The movable parts which carry out a movement relative to each other are elements of a positioning device for wheel positioning in the case of bogies with active wheel adjustment.

19. Method according to Claim 1, including the following feature:
- The movable parts which carry out a movement relative to each other are elements of a positioning device for screw-down control in the case of roll stands of a mill train.

20. Method according to Claim 1, including the following feature:
- The movable parts which carry out a movement relative to each other are elements of a positioning device for position control of a tool and/or a workpiece in the case of a machine tool.

21. Method according to Claim 1, including the following feature:
- The movable parts which carry out a movement relative to each other are elements of a positioning device for position control of a tool and/or a component which can be supplied in the case of a pick-and-place machine or robot.

## Revendications

1. Procédé de surveillance de différences de force de frottement et/ou de différences de couple de frottement entre au moins deux éléments qui décrivent un mouvement relatif l'un par rapport à l'autre avec au moins une phase d'immobilisation, le procédé comprenant les caractéristiques suivantes :
- à partir de la vitesse relative (v) des éléments mobiles l'un par rapport à l'autre,
- on détermine l'entrée dans au moins une phase d'immobilisation et on détecte ce faisant au moins une valeur d'une force de réglage et/ou au moins une valeur d'un couple de réglage (M (t))
- et on détermine la sortie consécutive de cette phase d'immobilisation, lors de laquelle sortie une inversion du sens de mouvement a lieu par rapport à l'entrée précédente, et on détecte ce faisant au moins une valeur de la force de réglage et/ou au moins une valeur du couple de réglage (M (t)),
- à partir des valeurs détectées, associées à une phase d'immobilisation, de la force de réglage et/ou du couple de réglage (M (t)), on détermine au moins une différence de force de frottement et/ou au moins une différence de couple de frottement (ΔM) et on les compare à au moins une valeur limite de différence (ΔMᵢₙᵢₜ),
- en cas de dépassement d'au moins une valeur limite de différence (ΔMᵢₙᵢₜ), on met en oeuvre une mesure pouvant être prescrite.

2. Procédé selon la revendication 1, qui comprend la caractéristique suivante :
- la valeur limite de différence peut être prescrite.

3. Procédé selon la revendication 1, qui comprend la caractéristique suivante :
- on forme la valeur limite de différence (ΔMᵢₙᵢₜ) à partir d'au moins une différence de force de frottement déterminée et/ou d'au moins une différence de couple de frottement déterminée.

4. Procédé selon la revendication 1, qui comprend la caractéristique suivante :
- la phase d'immobilisation comprend tous les instants (t) pour lesquels on a : v₊ > v (t) > v₋,
avec v₊ la valeur limite supérieure et v₋ la valeur limite inférieure de la vitesse reiative (v (t)) et avec v₊ ≥ 0 ≥ v₋ ainsi que v₊ ≠ v₋.

5. Procédé selon la revendication 1, qui comprend la caractéristique suivante :
- la valeur limite de différence est constante.

6. Procédé selon la revendication 1 ou 4, qui comprend la caractéristique suivante :
- la valeur limite de différence est une fonction de la température au moins d'un des éléments mobiles l'un par rapport à l'autre.

7. Procédé selon la revendication 1 ou 4, qui comprend la caractéristique suivante :
- la valeur limite de différence est une fonction de l'angle d'inclinaison (γ) des éléments mobiles l'un par rapport à l'autre.

8. Procédé selon la revendication 1 ou 4, qui comprend la caractéristique suivante :
- la valeur limite de différence est une fonction de la durée de fonctionnement des éléments mobiles l'un par rapport à l'autre.

9. Procédé selon la revendication 1, qui comprend la caractéristique suivante :
- les éléments mobiles l'un par rapport à l'autre décrivent au moins un mouvement linéaire.

10. Procédé selon la revendication 1, qui comprend la caractéristique suivante :
- les éléments mobiles l'un par rapport à l'autre décrivent au moins un mouvement de rotation.

11. Procédé selon la revendication 1, qui comprend la caractéristique suivante :
- les éléments mobiles l'un par rapport à l'autre décrivent au moins un mouvement linéaire auquel est superposé au moins un mouvement de rotation.

12. Procédé selon la revendication 1, qui comprend la caractéristique suivante :
- les éléments mobiles l'un par rapport à l'autre décrivent au moins un mouvement de rotation auquel est superposé au moins un mouvement linéaire.

13. Procédé selon la revendication 1, qui comprend la caractéristique suivante :
- comme vitesse relative des éléments mobiles l'un par rapport à l'autre, on détecte leur vitesse angulaire et/ou leur vitesse circonférentielle et/ou leur vitesse de rotation en nombre de tours par unité de temps (n).

14. Procédé selon la revendication 1, qui comprend la caractéristique suivante :
- on détecte la force de réglage des éléments mobiles l'un par rapport à l'autre et/ou le couple de réglage des éléments mobiles l'un par rapport à l'autre à partir au moins d'une grandeur équivalente.

15. Procédé selon la revendication 1 ou 14, qui comprend la caractéristique suivante :
- on détermine la différence de force de frottement et/ou la différence de couple de frottement à partir au moins d'une grandeur équivalente.

16. Procédé selon la revendication 1, qui comprend la caractéristique suivante :
- les éléments mobiles qui décrivent un mouvement relatif l'un par rapport à l'autre sont des éléments d'un dispositif de réglage pour le centrage transversal et/ou l'inclinaison de caisse de wagon dans des véhicules ferroviaires.

17. Procédé selon la revendication 1, qui comprend la caractéristique suivante :
- les éléments mobiles qui décrivent un mouvement relatif l'un par rapport à l'autre sont des éléments d'un dispositif de réglage pour le déplacement transversal et/ou l'inclinaison de pantographe ou de prise de courant.

18. Procédé selon la revendication 1, qui comprend la caractéristique suivante :
- les éléments mobiles qui décrivent un mouvement relatif l'un par rapport à l'autre sont des éléments d'un dispositif de réglage pour le positionnement de roue dans des châssis avec réglage actif de roue.

19. Procédé selon la revendication 1, qui comprend la caractéristique suivante :
- les éléments mobiles qui décrivent un mouvement relatif l'un par rapport à l'autre sont des éléments d'un dispositif de réglage pour la régulation de mise en place dans des cages de laminoir de trains de laminage.

20. Procédé selon la revendication 1, qui comprend la caractéristique suivante :
- les éléments mobiles qui décrivent un mouvement relatif l'un par rapport à l'autre sont des éléments d'un dispositif de réglage pour la régulation de position d'un outil et/ou d'une pièce dans une machine-outil.

21. Procédé selon la revendication 1, qui comprend la caractéristique suivante :
- les éléments mobiles qui décrivent un mouvement relatif l'un par rapport à l'autre sont des éléments d'un dispositif de réglage pour la régulation de position d'un outil et/ou d'un composant pouvant être monté dans un automate à équiper les cartes de circuit imprimé ou dans un robot.
